# FASCICULE DE BREVET EUROPEEN

(11) **EP 1 150 068 B1**
(45) Date de publication et mention de la délivrance du brevet: **13.12.2006**
(21) Numéro de dépôt: 01470005.8
(22) Date de dépôt: 14.03.2001
(51) Int. Cl.: F21V 21/10

(54) **Luminaire comportant un rail technique et ensemble d'éclairage comprenant un tel luminaire**
Leuchte mit einer technischen Schiene und Leuchteneinheit mit einer solchen Leuchte
Luminaire with a technical rail and lighting assembly comprising such a luminaire

(30) Priorité: 25.04.2000 FR 0005230
(43) Date de publication de la demande: 31.10.2001
(73) Titulaire: 3e INTERNATIONAL (Société Anonyme), 54670 Custines (FR)
(72) Inventeur: Masini, Stéphane, 54000 Nancy (FR)
(74) Mandataire: Poupon, Michel

(56) Documents cités:
- EP-A- 0 864 809
- EP-A- 0 931 977
- US-A- 4 639 843

## Description

La présente invention concerne un ensemble d'éclairage de type nouveau, en particulier mais non limitativement pour l'éclairage urbain et son luminaire correspondant.

Un ensemble d'éclairage urbain traditionnel est formé d'un luminaire qui est soit porté directement par un mât, soit porté par une crosse, elle-même portée par un mât.

De tels ensembles d'éclairage existent en plusieurs gammes selon la perception esthétique et/ou le style recherchés, chaque gamme proposant plusieurs modèles selon la puissance d'éclairage et/ou l'encombrement disponibles. EP 0 931 977 A divulgue un luminaire selon le préambule de la revendication 1.

Le but principal de l'invention est de proposer un luminaire unique pouvant être combiné de façon multiple soit directement avec un mât, soit à celui-ci par l'intermédiaire d'une crosse, de façon à obtenir des perceptions multiples de l'ensemble d'éclairage donc des modèles différents.

On comprendra mieux l'invention à l'aide de la description qui suit faite en référence aux figures annexées suivantes :
- **Figures 1a, 1b,1c :** vues de profil, de dessous et de dessus d'un premier exemple de réalisation conforme à l'invention,
- **Figure 2** : vue de profil d'un deuxième exemple de réalisation conforme à l'invention,
- **Figure 3 :** vue de profil d'un troisième exemple de réalisation conforme à l'invention,
- **Figure 4 :** vue de profil d'un quatrième exemple de réalisation conforme à l'invention,
- **Figure 5 :** vue de profil d'un cinquième exemple de réalisation conforme à l'invention,
- **Figure 6 :** vue de profil d'un sixième exemple de réalisation conforme à l'invention,
- **Figure 7** : vue de profil d'un septième exemple de réalisation conforme à l'invention.

Sur l'exemple de réalisation des figures 1a à 1c, un exemple selon l'invention comporte un luminaire (1) fixé à une interface (2) portée par un tube (4) lui-même porté par un mât non représenté.

Le luminaire (1) est réalisé par exemple en aluminium moulé, en deux parties (1a,1b) réunies selon un plan de joint (6), la partie inférieure (1a) dirigée vers le sol portant une optique (5), la source lumineuse non représentée se trouvant à l'intérieur du luminaire (1).

Selon la caractéristique principale de l'invention, la partie supérieure (1b) du luminaire comporte un rail technique (2a), de préférence venu de moulage, pour coopérer avec un rail complémentaire (2b) de l'interface (3).

Le rail technique (2a) s'étend, dans l'exemple de luminaire présenté, sur la partie supérieure depuis le plan de joint (6) jusqu'au sommet du luminaire, et dans le plan de symétrie perpendiculaire au plan de joint (6).

D'autres formes de luminaires et d'autres dispositions du rail (2a) sur le luminaire sont bien entendu envisageables

Les moyens de liaison mécanique luminaire-interface, non représentés, et les moyens de liaisons électriques sont intégrés dans l'ensemble des deux rails complémentaires (2a,2b).

En vue de profil, les dessous du tube et de l'interface sont alignés avec le plan de joint (6) du luminaire et le rail (2b) de l'interface couvre la totalité du rail (2a) du luminaire.

La figure 2 montre un deuxième exemple de réalisation qui se distingue de celui des figures 1a à 1c par la forme de l'interface, le luminaire restant invariant, de façon à conférer à l'ensemble d'éclairage une perception esthétique différente.

En vue de profil, les dessus du tube et de l'interface sont alignés avec le sommet du luminaire qui semble prolonger le tube, et le rail (2b) de l'interface couvre la totalité du rail (2a) du luminaire.

La figure 3 montre un troisième exemple de réalisation, le même luminaire (1) est suspendu à un tube (4) par une interface courte dont le rail (2b) n'est engagé que partiellement dans le rail (2a) du luminaire.

En figure 4, le même luminaire (1) est porté perpendiculairement le long d'un mât (7) au moyen d'une interface (3) fixée radialement sur le mât (7).

En figure 5, 6 et 7, le même luminaire est combiné directement à une crosse (8) d'un mât (7), sans l'intermédiaire d'une interface. Dans ce cas, le rail complémentaire (2b) est prévu en extrémité de la crosse (8) par exemple en sous face (figure 6) ou en bout (figures 5 et 7), le rail complémentaire (2b) pouvant s'engager entièrement (figures 5 et 7) ou partiellement (figure 6) dans le rail (2a) du luminaire.

Selon l'invention, un même luminaire (1), réuni par son rail technique (2a) soit à un tube, soit à une crosse, soit au mât, par l'intermédiaire ou non d'une interface (3), est utilisé pour composer les multiples modèles d'une gamme.

Le même concept pourrait être transposé sur un ensemble d'éclairage domestique.

## Revendications

1. Luminaire (1) pour ensemble d'éclairage composé d'un ensemble d'éléments support et d'au moins un luminaire, ledit luminaire comportant une optique (5) pour diffuser la lumière d'une source de lumière située dans le luminaire et un rail technique (2a) pour coopérer avec un rail complémentaire (2b) prévu sur un élément support de l'ensemble d'éclairage, **caractérisé en ce qu'**il est réalisé en deux parties réunies selon un plan de joint (6), le rail technique (2a) s'étendant sur la partie supérieure depuis le plan de joint (6) jusqu'au sommet du luminaire, dans le plan de symétrie perpendiculaire au plan de joint.

2. Luminaire (1) selon la revendication 1, **caractérisé en ce que** des moyens de liaison mécanique et de liaison électrique sont intégrés dans ledit rail technique (2a).

3. Ensemble d'éclairage pour l'éclairage urbain du type comportant un ou plusieurs luminaires et un ensemble d'éléments support, ensemble formé d'un mât et éventuellement d'une ou plusieurs crosses, **caractérisé en ce que** chaque luminaire est un luminaire selon l'une des revendications 1 à 2 et **en ce que** le rail complémentaire (2b) coopérant avec le rail technique (2a) dudit luminaire est prévu sur un élément de l'ensemble support.

4. Ensemble d'éclairage selon la revendication 3, **caractérisé en ce que** le rail complémentaire (2b) est prévu sur le mât (7).

5. Ensemble d'éclairage selon la revendication 3, **caractérisé en ce que** le rail complémentaire (2b) est prévu sur une crosse (8).

6. Ensemble d'éclairage selon la revendication 3, **caractérisé en ce que** le rail complémentaire (2b) est prévu sur un tube (4).

7. Ensemble d'éclairage selon la revendication 3, **caractérisé en ce que** le rail complémentaire (2b) est prévu sur une interface (3).

8. Ensemble d'éclairage selon la revendication 3, **caractérisé en ce que** le rail complémentaire (2b) s'engage au moins en partie dans le rail technique (2a) du luminaire.

## Claims

1. Light fitting (1) for a lighting assembly made up of an assembly of support members and at least one light fitting, said light fitting comprising an optical component (5) to diffuse the light of a light source situated in the light fitting, and a technical track (2a) to co-operate with a complementary track (2b) provided on a support member of the lighting assembly, **characterised in that** it is produced in two parts, connected along a junction plane (6), the technical track (2a) extending on the upper portion from the junction plane (6) to the apex of the light fitting, in the plane of symmetry perpendicular to the junction plane.

2. Light fitting (1) according to claim 1, **characterised in that** mechanical connection means and electrical connection means are incorporated in said technical track (2a).

3. Lighting assembly for urban lighting of the type comprising one or more light fittings and an assembly of support members, the assembly being formed from a pole and possibly one or more cross-members, **characterised in that** each light fitting is a light fitting according to one of claims 1 to 2, and **in that** the complementary track (2b), which co-operates with the technical track (2a) of said light fitting, is provided on a support assembly member.

4. Lighting assembly according to claim 3, **characterised in that** the complementary track (2b) is provided on the pole (7).

5. Lighting assembly according to claim 3, **characterised in that** the complementary track (2b) is provided on a cross-member (8).

6. Lighting assembly according to claim 3, **characterised in that** the complementary track (2b) is provided on a tube (4).

7. Lighting assembly according to claim 3, **characterised in that** the complementary track (2b) is provided on an interface (3).

8. Lighting assembly according to claim 3, **characterised in that** the complementary track (2b) engages at least partially in the technical track (2a) of the light fitting.

## Patentansprüche

1. Leuchtkörper (1) für eine Beleuchtungsanordnung, die aus einer Baugruppe von Halteelementen und mindestens einem Leuchtkörper besteht, wobei der genannte Leuchtkörper ein Linsensystem (5) zum Streuen des Lichts einer Lichtquelle, die im Leuchtkörper angeordnet ist, sowie eine technische Schiene (2a) zum Zusammenwirken mit einer Komplementärschiene (2b) aufweist, die an einem Halteelement der Beleuchtungsanordnung angeordnet ist, **dadurch gekennzeichnet, dass** der Leuchtkörper durch zwei Teile gebildet ist, die entlang einer Verbindungsebene (6) verbunden sind, wobei die technische Schiene (2a) sich im oberen Teil von der Verbindungsebene (6) bis zum Scheitelpunkt des Leuchtkörpers in der zur Verbindungsebene senkrechten Symmetrieebene erstreckt.

2. Leuchtkörper nach Anspruch 1, **dadurch gekennzeichnet, dass** in der genannten technischen Schiene (2a) Mittel zur mechanischen Verbindung und zur elektrischen Verbindung integriert sind.

3. Beleuchtungsanordnung zur Stadtbeleuchtung mit einem oder mehreren Leuchtkörpern und einer Baugruppe von Halteelementen, wobei die Anordnung durch einen Mast und ggf. eine oder mehrere Traversen gebildet ist, **dadurch gekennzeichnet, dass** jeder Leuchtkörper ein Leuchtkörper nach einem der Ansprüche 1 bis 2 ist und dass die mit der technischen Schiene (2a) des genannten Leuchtkörpers zusammenwirkende Komplementärschiene (2b) an einem Halteelement der Baugruppe angeordnet ist.

4. Beleuchtungsanordnung nach Anspruch 3, **dadurch gekennzeichnet, dass** die Komplementärschiene (2b) an dem Mast (7) angeordnet ist.

5. Beleuchtungsanordnung nach Anspruch 3, **dadurch gekennzeichnet, dass** die Komplementärschiene (2b) an einer Traverse (8) angeordnet ist.

6. Beleuchtungsanordnung nach Anspruch 3, **dadurch gekennzeichnet, dass** die Komplementärschiene (2b) an einem Rohr (4) angeordnet ist.

7. Beleuchtungsanordnung nach Anspruch 3, **dadurch gekennzeichnet, dass** die Komplementärschiene (2b) an einem Zwischenstück (3) angeordnet ist.

8. Beleuchtungsanordnung nach Anspruch 3, **dadurch gekennzeichnet, dass** die Komplementärschiene (2b) mindestens teilweise in die technische Schiene (2a) des Leuchtkörpers greift.
